# EUROPÄISCHE PATENTSCHRIFT

(11) **EP 0 573 727 B1**
(45) Veröffentlichungstag und Bekanntmachung des Hinweises auf die Patenterteilung: **28.08.1996**
(21) Anmeldenummer: 92810455.3
(22) Anmeldetag: 12.06.1992
(51) Int. Cl.: D03D 47/12, D03D 47/27

(54) **Greiferwebmaschine**
Gripper loom
Métier à tisser à pinces

(43) Veröffentlichungstag der Anmeldung: 15.12.1993
(73) Patentinhaber: SULZER RÜTI AG, CH-8630 Rüti (CH)
(72) Erfinder: Stacher, Angelo, CH-9320 Arbon (CH)
(74) Vertreter: Trieblnig, Adolf

(56) Entgegenhaltungen:
- EP-A- 0 352 223
- EP-A- 0 446 561
- EP-A- 0 468 916
- DE-C- 679 808

## Beschreibung

Die Erfindung bezieht sich auf eine Greiferwebmaschine, insbesondere eine Bandgreiferwebmaschine mit Eintragsbändern und Greiferköpfen gemäss dem Oberbegriff von Anspruch 1.

Bei heute weit verbreiteten Greiferwebmaschinen trägt ein Bringergreifer den Schussfaden in den mittleren Bereich des Webfachs ein, wo er durch einen Nehmergreifer übernommen wird. Wie in der EP-A-0 352 223, welche als nächster Stand der Technik angesehen wird, dargestellt, lagern die Kettfäden üblicherweise auf einer Ladebahn und die Greiferköpfe gleiten mit ihren Eintragsbändern über die mittels der Ladebahn abgestützten Kettfäden. Die Kettfäden sind daher im Bereich des Fadeneintrages einer mechanischen Belastung ausgesetzt, was beschädigte oder durchtrennte Kettfäden zur Folge haben kann. Innerhalb des Webfaches sind, ausser der stützenden Ladebahn, keine unmittelbar auf die Greifer wirkenden Führungsvorrichtungen vorhanden, sodass einzig die Eintragsbänder richtungsbestimmend und führend auf die Greifer wirken.

Die über das Eintragsband auf den jeweiligen Greifer wirkende Kraft zum Beschleunigen beziehungsweise zum Abbremsen greift nicht unbedingt im Schwerpunkt des Greifers an, oder die Gleitfläche des Greifers beziehungsweise der Ladebahn weist z.B. Unebenheiten, insbesondere auf Grund von Schmutzablagerungen, auf, was jeweils zur Folge hat, dass der Greifer streckenweise von der stützenden Unterlage abgehoben durch das offene Webfach fliegt. So kann zum Beispiel ein Greifer in einer ersten Eintragsphase die Kettfäden überfliegen, um während dem Abbremsen auf die Kettfäden aufzuschlagen und bis zur Fadenübergabe auf den Kettfäden zu gleiten. Der Aufschlag des Greifers verursacht verletzte, gequetschte Kettfäden oder bewirkt Glanzstellen im Gewebe. Besonders gegen die Mitte der Gewebebahn besteht die Gefahr einer starken Verschmutzung des Gewebes, da sich Reibpartikel, wie z.B. Garnschlichte, im Bereich des aufschlagenden, gleitenden, abbremsenden oder die Bewegungsrichtung ändernden Greifers in den Kettfäden anlagern. Die Reibpartikel liegen insbesondere auf der Oberfläche der Ladebahn, sodass die jeweiligen Kettfäden durch das Gewicht des Greifers in die Reibpartikel hineingedrückt werden und verschmutzen. Eine Verschmutzung der Kettfäden kann jedoch auch an der dem Greifer zugewandten Seite auftreten, da die Greifer direkt auf den Kettfäden gleiten und somit Reibpartikel in die Kettfäden hineingedrückt werden können.
Weiter trägt der Umstand zur Verschmutzung des Gewebes bei, dass der Greifer nach erfolgter Fadenübergabe innerhalb des Webfaches auf den Kettfäden gleitend in Richtung Bandrad beschleunigt wird. Die insbesondere im Bereich der Gewebemitte mit einer hohen Beschleunigung ausfahrenden Greiferköpfe verursachen, da die Kettfäden jeweils zwischen Greiferkopf und Ladebahn leicht geklemmten sind, eine in Austragsrichtung wirkende Kraft auf die Kettfäden, sodass vorwiegend die in der Gewebemitte liegenden Kettfäden eine quer zu ihrer Ausrichtung wirkende Auslenkung erfahren, die die Kettfäden während dem wiederholten Schussfadeneintrag auf der stützenden Ladebahn hin und her gleiten lässt. Diese durch direkt angreifende Reibungskräfte verursachten Querbewegung der Kettfäden bewirkt nebst einer möglichen Beschädigung der Kettfäden eine zusätzliche Verschmutzungen der Kettfäden, insbesondere in der Gewebemitte, und dadurch eine Verschmutzung des Gewebes.

In der EP 0 446 561 sind Abstandhalteelemente für Greiferwebmaschinen offenbart, die zwischen die Kettfäden eindringen und einen im Webfach gleitenden Greifer derart stützen, dass dieser nicht auf die Kettfäden zu liegen kommt. Die von unten in das geöffnete Webfach eintauchenden Abstandhalteelemente können dabei jedoch Kettfäden verletzten. Daher gibt es Gewebe, die sich mit eindringenden Abstandhalteelemente nicht zuverlässig weben lassen, zum Beispiel Gewebe mit hohen Kettfadendichten wie Feinstgewebe, mit einer Dichte im Bereich von 190 Kettfäden pro cm. Weiter besteht der Nachteil, dass die eintauchenden Abstandhalteelemente in gewissen Geweben eine Kettstreifigkeit verursachen, was Unregelmässigkeiten im Warenbild zur Folge hat.

Es ist Aufgabe der vorliegenden Erfindung, die Wechselwirkung zwischen Greifer, Kettfäden und Ladebahn derart zu beseitigen oder zumindest zu reduzieren, dass Garnbeschädigungen und Garnverschmutzungen durch Greifer oder Ladebahn unterbleiben beziehungsweise seltener auftreten.

Diese Aufgabe wird erfindungsgemäss gelöst nach den kennzeichnenden Merkmalen von Anspruch 1. Die abhängigen Ansprüche umfassen weitere vorteilhafte Ausführungen.

Die Eintragsbänder weisen üblicherweise in horizontaler Richtung eine grosse Steifigkeit auf, wogegen sie in vertikaler Richtung sehr flexibel sind, damit das Eintragsband auf einem Bandrad aufwickelbar ist. Bei hohen Kettfadendichten muss aus bekannten Gründen auf in das Webfach eintauchende Abstandhalteelemente verzichtet werden. Daher lässt sich nicht vermeiden, dass die Greifer und unter Umständen auch die Eintragsbänder mindestens Teile des Eintragsweges sowie des Ausfahrtsweges auf den Kettfäden gleitend zurücklegen. Ebenso lässt sich oft nicht vermeiden, dass der Greifer während der Eintragsphase des Schussfadens schlagartig auf die Kettfäden fällt. Die Kettfäden werden in der vorliegenden Erfindung dadurch geschont, dass die sich jeweils im Unterfach befindlichen Kettfäden nachgebend gelagert sind.

Die Kettfäden des Unterfaches werden mindestens in dem Flächenbereich, über dem Bringer- oder Nehmergreifer berührend auf den Kettfäden gleiten, vorzugsweise in Richtung der Schwerkraft nachgebend gelagert. Die Kettfäden können dazu in diesem Flächenbereich elastisch gestützt sein, indem zum Beispiel die stützende, harte Oberfläche der Ladebahn mit einer zusätzlichen, elastischen Schicht belegt ist, oder indem die gesamte Ladebahn aus einem elastischen Material besteht, sodass die Kettfäden des Unterfaches mindestens in Richtung der Schwerkraft elastisch gelagert sind. Diese Ausführungsart der Ladebahn eignet sich auch um bei stillstehender Webmaschine einen Greifer zu stützen, z.B. in dem die Ladebahn unter den Kettfäden leicht in Richtung der Schwerkraft versetzt liegt und nur bei Maschinenstillstand den Greifer trägt.

Eine weitere Möglichkeit, um im erwähnten Flächenbereich nachgebende Eigenschaften zu erzielen, besteht darin, die Kettfäden nur ausserhalb des von den Greifern überstrichenen Flächenbereiches zu stützen. Ein entsprechendes Stützelement ist zum Beispiel als schmale Kettfadenauflageschiene realisierbar, die parallel zur Bewegungsrichtung der Greifer, ausserhalb des überstrichenen Flächenbereiches, die Kettfäden stützt. Bei nicht oder sehr wenig elastischen Auflageschienen, zum Beispiel metallischen Auflageschienen, sind es vorwiegend die elastischen Eigenschaften der Kettfäden, die im überstrichenen Flächenbereich nachgebende Eigenschaften bewirken. Natürlich können die Auflageschienen auch derart beschaffen sein, dass sie nachgebende Eigenschaften besitzten, z.B. in dem gummielastischer Kunststoff Verwendung findet.

Weiter lassen sich die die Kettfäden des Unterfaches stützenden Vorrichtungen kombinieren, zum Beispiel in dem im Bereich der Mitte des Schussfadeneintrages, innerhalb dessen die Greifer bestimmt auf den Kettfäden des Unterfaches gleiten, diese Kettfäden durch solche Stützelemente gestützt sind, die ausserhalb des überstrichenen Flächenbereiches angreifen, wogegen in den beiden Bereichen je gegen die Gewebekante hin eine Ladebahn die Kettfäden stützt.

Im folgenden wird die Erfindung anhand von Ausführungsbeispielen beschrieben. Es zeigt
- Fig. 1: die Ansicht einer Hälfte einer Greiferwebmaschine, von der Warenseite her gesehen;
- Fig. 2: eine Schnittdarstellung einer Weblade mit erfindungsgemässen Stützelementen und einem Greiferkopf;
- Fig. 3: ein Querschnitt durch das Webfach und die Weblade mit Stützelementen;
- Fig. 4: ein weiterer Querschnitt durch ein Webfach mit Weblade und Stützelementen;
- Fig. 5: ein weiterer Querschnitt durch ein Webfach mit Weblade und einem u-förmigen Stützelement.

In Fig. 1 ist eine Bandgreiferwebmaschine dargestellt mit einer Weblade 1 und einem Riet 2. Das Bandrad 8 bewegt den Bringergreiferkopf 3a, der über das Eintragsband 9 mit dem Bandrad 8 verbunden ist, im Webfach hin und her. Der sich zum Bringergreiferkopf 3a gegenläufig bewegende Nehmergreiferkopf 3d übernimmt jeweils in der Gewebemitte den Schussfaden. Weiter ist das Maschinengestell 10a, der Fussboden 10b, das Gewebe 6a mit einer Gewebekante 6e und einer Gewebebreite A, sowie der Warenbaum 6b dargestellt.

Die perspektivische Ansicht in Fig. 2 zeigt eine Weblade 1, an der ein Riet 2, sowie zwei Stützelemente 4, 5 zur Stützung der Kettfäden 7b des unteren Webfaches befestigt sind. Die Schaftösen 12a und 12b bestimmen jeweils den Öffnungswinkel des durch die Kettfäden 7a und 7b gebildeten Webfaches. Weiter ist ein Bringergreiferkopf 3a dargestellt, der einen Schussfaden 11 in das durch die hochliegenden Kettfäden 7a und die tiefliegenden Kettfäden 7b gebildete Webfach einträgt. Der Bringergreiferkopf 3a ist im Vergleich zur Weblade 1 leicht vergrössert dargestellt. Der Übersichtlichkeit halber ist der Nehmergreiferkopf 3d, der sich in entgegengesetzter Richtung dem Bringergreiferkopf 3a innerhalb des Webfaches nähern würde, nicht dargestellt. Die Breite des Gewebes 6 ist mit A bezeichnet. Der Bringergreiferkopf 3a mit einer Breite B in Kettfadenrichtung liegt über seiner gesamten Breite B auf den tiefliegenden Kettfäden 7b auf. Die Fläche AB ist eine Fläche der Länge A sowie der Breite B und bezeichnet denjenigen Bereich der tiefliegenden Kettfäden 7b, über den die beiden Greiferköpfe 3a, 3d beim jeweiligen Fadeneintrag gleiten oder fliegen. Die beiden Greiferköpfe 3a und 3d liegen spätestens gegen die Mitte des Gewebes auf den tiefliegenden Kettfäden 7b auf und gleiten ineinander, worauf der Faden 11 vom Nehmergreiferkopf 3d übernommen wird und daraufhin beide Greiferköpfe 3a und 3d vorwiedend auf den Kettfäden 7b gleitend durch die Eintragsbänder 9 aus dem Webfach gezogen werden. Innerhalb des Webfaches sind keine Führungselemente für die Greiferköpfe 3a und 3d vorgesehen, sodass die Eintragsrichtung der Greiferköpfe 3a und 3d vorwiegend durch die in Richtung des Gewebeanschlages steifen Eintragsbänder 9 bestimmt wird. Die Lage der Fläche AB auf den unteren Kettfäden 7b ist daher hauptsächlich durch die Anordnung der Bandräder 8 und Eintragsbänder 9 bestimmt, und bleibt mindestens in Richtung des Gewebeanschlages immer ungefähr am gleichen Ort, wogegen sich die tiefliegenden Kettfäden 7b während dem Webprozess in Anschlagrichtung bewegen. Die Breite B, in deren Bereich die Greiferköpfe 3a sowie 3d jeweils über die Kettfäden gleiten oder fliegen, kann auch grösser sein als die effektive Breite eines Greiferkopfes 3, da die Eintragsbänder 9 trotz ihrer Steifigkeit in Anschlagrichtung spielbehaftet sind. Dieses Spiel der Greiferköpfe 3 in Kettfadenrichtung bewirkt, dass die Breite B der von den Greiferköpfen überstrichenen Fläche AB leicht grösser werden kann als die effektive Breite der Greiferköpfe 3. Das Stützelement 4 ist anschlagseitig anschliessend an das Riet 2 und parallel zu diesem verlaufend als Auflageschiene zum Stützen der Kettfäden 7b angeordnet. Das zweite Stützelement 5 ist versetzt und parallel zur Gewebeanschlagkante 6c derart an der Weblade 1 befestigt, dass die Kettfäden 7b des Unterfaches nur ausserhalb der Fläche AB durch die Auflageschienen 4 und 5 abgestützt sind.

Ein während dem Fadeneintrag auf die Kettfäden 7b aufschlagender Greiferkopf 3 wird durch die in Bereich der Fläche AB nicht abgestützen Kettfäden 7b federnd abgedämpft. Dabei ist zu berücksichtigen dass die Kettfäden 7b vorzugsweise nur im elastischen Bereich ausgelenkt werden, was bedeutet, dass eine entsprechende Anzahl Kettfäden 7b mit einer entsprechenden Zugfestigkeit im Unterfach vorhanden sein muss. Für starke, belastbare Kettfäden wie sie z.B. bei der Herstellung von Drahtgewebe Verwendung finden, ist eine entsprechend kleine Anzahl stützender Kettfäden 7b im Unterfach erforderlich. Bei Feinstgeweben ist dagegen eine entsprechend grosse Anzahl stützender Kettfäden 7b erforderlich.

In Ergänzung zu Fig.2 zeigt Fig.3 einen Querschnitt durch eine ähnliche Anordnung. Ergänzend ist eine Gewebestützschiene 6d zum Stützen des Gewebes 6a im Bereich der Gewebeanschlagkante 6c dargestellt sowie ein Befestigungsmittel 51 zum Befestigen und zur Einstellung der Lage der Kettfadenauflageschiene 5 an der Weblade 1. Der Greiferkopf 3 unterscheidet sich zu der in Fig.2 dargestellten Ausführungsform. Aus dem Querschnitt ist ein Greiferkopf 3 mit Gehäuse 3b und inneren Komponenten 3c ersichtlich. Das Gehäuse 3b liegt schlittenartig mit 2 Kufen 3e auf den Kettfäden 7b. Ein Vorteil dieser Greiferausführung ist zum Beispiel darin zu sehen, dass die die Kettfäden 7b überstreichende Breite B breiter als das eigentliche Greifergehäuse 3b gewählt werden kann. Der Greifer 3 gleitet dadurch stabiler über die Kettfäden 7b. Die Kettfäden 7b liegen während mindestens einem Teil des Fadeneintrages auf den Kettfadenauflageschienen 4 und 5 auf und senken sich, gekoppelt an die Anschlagbewegung der Weblade 1, ab, um nach erfolgtem Fachwechsel wieder die tiefliegenden Kettfäden 7b während dem darauf folgenden Fadeneintrag zu stützten.
Die Kettfadenauflageschienen 4 und 5 sind in der vorliegenden Ausführungsbeispiel als getrennte Elemente dargestellt. Natürlich kann auch ein U-förmiges Element, dessen beiden parallel verlaufenden Schenkel mindestens einen Abstand B aufweisen, die gleiche Funktion erfüllen wie die beiden separaten Auflageschienen 4 und 5.

In Fig.4 ist eine weitere Möglichkeit dargestellt, die tiefliegenden Kettfäden 7b zu stützen. Die Kettfäden 7b werden primär durch die Gewebestützschiene 6d sowie die, die Kettfäden des Tieffaches führenden, Schaftösen 12b entgegengesetzt zur Richtung der Schwerkraft gestützt. Erst ab einer gewissen Belastung respektive Durchbiegung der Kettfäden 7b übernehmen die Kettfadenauflageschienen 4 und 5 in der dargestellten Ausführungsform eine stützende Funktion. Das Stützelement 4 ist auf der der Schaftöse 12b zugewandten Seite mit einer Befestigungsvorrichtung 42 an der Weblade 1 befestigt. Das Stützelement 4 kann in der gezeigten Lage auch fest mit dem Maschinengestell 10a verbunden sein, sodass nur das zwischen der Weblade 1 und der Gewebeanschlagkante 6c liegende Stützelement 5 an die Weblade 1 gekoppelt die Anschlagbewegung jeweils mit ausführt.

In Fig. 5 ist ein u-förmiges Stützelement 4 dargestellt, dessen beiden Kettfadenstützschienen 4b beidseitig ausserhalb der Eintragsfläche AB parallel zur Bewegungsrichtung der Greifer verlaufen. Im Gegensatz zu Fig. 3 sind im Ausführungsbeispiel gemäss Fig. 5 die beiden Kettfadenstützschienen 4b ein Bestandteil eines einzigen Stützelementes 4. Das Stützelement 4 weist zwischen den Kettfadenstützschienen 4b eine Verbindung auf, wobei die den Kettfäden zugewandte Oberfläche 4a des Stützelementes 4 zum Beispiel als eine ebene Fläche ausgebildet ist, die sich zwischen den Kettfadenstützschienen 4b in der Bewegungsrichtung der Greifer erstreckt. Die beiden Kettfadenstützschienen 4b überragen die Fläche 4a um mindestens 1 mm, sodass die Fläche 4a während dem Schussfadeneintrag keine stützende Funktion auf die Kettfäden 7b des Tieffaches ausübt. Bei einem Webmaschinenstillstand und mindestens leicht entspannten Kettfäden 7b kann es jedoch möglich sein, dass Kettfäden 7b und ein eventuell darüber liegender Greifer 3 zum Beispiel in Teilbereichen der Fläche AB auf der Fläche 4a des Stützelementes 4 aufliegen.
Um auf der Fläche 4a die Anlagerung von Reibpartikeln zu vermeiden oder zu vermindern kann es sich als vorteilhaft erweisen, das Stützelement zum Beispiel in Richtung der Schwerkraft mit Durchbrüchen wie Bohrungen zu versehen, derart, dass die Reibpartikel über die Durchbrüche abgeführt werden.

Sowohl in der Anordnung gemäss Fig.3 wie auch gemäss Fig.4 und Fig.5 können jedes der Stützelemente 4 oder 5 derart angeordnet sein, dass sie die tiefliegenden Kettfäden 7b in der Schussfadeneintragstellung stützend berühren oder auch einen kleinen Abstand aufweisen, wobei der Abstand in einem Bereich von bis zu einem Millimeter liegen kann, sodass die Stützelemente 4 und/oder 5 erst bei entsprechend grösseren Auslenkungen unterstützend wirken.

Abhängig von den Eigenschaften der Kettfäden 7a,7b und weiteren stützenden Vorrichtungen wie Gewebestütztschiene 6d oder Schaftösen 12b kann es auch genügen nur ein zusätzliches Stützelement 4 oder 5 zur zusätzlichen Stützung der Kettfäden 7b vorzusehen.

Die Stützelemente 4 und 5 können ihrerseits auch federnde oder nachgiebige Eingenschaften aufweisen und aus metallischen Werkstoffen oder aus Kunststoffen hergestellt sein.

Im vorliegenden Ausführungsbeispiel ist die erfindungsgemässe Vorrichtung immer im Zusammenhang mit einer Bandgreiferwebmaschine beschrieben. Die erfindungsgemässe Vorrichtung eignet sich jedoch ebenfalls für Stangengreiferwebmaschinen.

## Patentansprüche

1. Greiferwebmaschine, insbesondere Bandgreiferwebmaschine mit Eintragsbändern (9) und mit Greiferköpfen (3), welche Greiferwebmaschine ein Webfach aufweist, das ein Oberfach bildende Kettfäden (7a) und ein Unterfach bildende Kettfäden (7b) umfasst, welche Greiferköpfe (3) derart bewegbar sind, dass sie auf dem Unterfach eine streifenförmige Eintragsfläche (AB) überstreichen, wobei die Breite der Eintragsfläche (AB) durch die Breite (B) der Greiferköpfe (3) gegeben und die Länge der Eintragsfläche (AB) durch eine Eintragsbreite (A) des Webfaches definiert ist, wobei mindestens über einem Teil der Eintragsbreite (A) ausschliesslich die das Unterfach bildenden Kettfäden (7b) unmittelbar stützend auf die Greiferköpfe (3) wirken, und wobei während dem Fadeneintrag mindestens ein Stützelement (4) die Kettfäden (7b) entlang mindestens eines Teils der Eintragsbreite (A) stützt, dadurch gekennzeichnet, dass die Stützung durch das Stützelement (4) ausserhalb der Eintragsfläche (AB) erfolgt.

2. Greiferwebmaschine nach Anspruch 1, dadurch gekennzeichnet, dass während dem Fadeneintrag das Stützelement (4) die Kettfäden (7b) im Bereich der Gewebemitte stützt, und dass zwischen diesem Bereich und den beiden Gewebekanten (6e) je eine Ladebahn die Kettfäden (7b) mindestens innerhalb der Eintragsfläche (AB) flächig stützt.

3. Greiferwebmaschine nach einem der Ansprüche 1 oder 2, dadurch gekennzeichnet, dass das Stützelement (4) als Kettfadenauflageschienen ausgebildet ist, wobei die Breite der die Kettfäden (7b) stützenden Kante ein Bruchteil der Breite (B) eines Greiferkopfes (3) beträgt.

4. Greiferwebmaschine nach einem der Ansprüche 1 oder 2, dadurch gekennzeichnet, dass das Stützelement (4) eine ebene, die Kettfäden (7b) stützende Fläche aufweist, deren Breite bis zu einer Breite (B) eines Greiferkopfes (3) beträgt.

5. Greiferwebmaschine nach einem der Ansprüche 1 oder 2, dadurch gekennzeichnet, dass die den Kettfäden (7b) zugewandte Seite des Stützelementes (4) u-förmig ausgebildet ist und zwei parallel zur Schusseintragsrichtung verlaufende Kettfadenauflageschienen (4b) aufweist, die die Kettfäden (7b) beidseitig ausserhalb der Eintragsfläche (AB) stützen.

6. Greiferwebmaschine nach Anspruch 5, dadurch gekennzeichnet, dass das Stützelement (4) zwischen den beiden Kettfadenauflageschienen (4b) eine in Schusseintragsrichtung verlaufende Fläche (4a) aufweist, und dass der Abstand zwischen der Oberkante den Kettfadenauflageschienen (4b) und der Fläche (4a) mindestens 1 mm beträgt.

7. Greiferwebmaschine nach einem der Ansprüche 1 bis 6, dadurch gekennzeichnet, dass das Stützelement (4) gewebeanschlagseitig anschliessend an das Riet (2) auf der Weblade (1) angebracht ist.

8. Greiferwebmaschine nach einem der Ansprüche 1 bis 4, dadurch gekennzeichnet, dass das Stützelement (4) auf der den Schaftösen (12a) zugewandten Seite der Weblade (1) an das Maschinengestell (10a) fixiert angeordnet ist.

9. Greiferwebmaschine nach einem der Ansprüche 1 bis 4, dadurch gekennzeichnet, dass das Stützelement (4) auf der den Schaftösen (12a) zugewandten Seite an der Weblade (1) befestigt ist.

10. Greiferwebmaschine nach einem der Ansprüche 1 bis 9, dadurch gekennzeichnet, dass zwischen der Eintragsfläche (AB) und der Gewebestützschiene (6d) ein zusätzliches Stützelement (5) in Schusseintragsrichtung angeordnet ist, das an der Weblade (1) befestigt ist.

11. Greiferwebmaschine nach Anspruch 10, dadurch gekennzeichnet, dass das zusätzliche Stützelement (5) als Kettfadenauflageschiene ausgebildet ist, deren stützende Oberkante während dem Fadeneintrag üblicherweise einen Abstand von bis zu 0.5 mm zu den das Unterfach bildenden Kettfäden (7b) aufweist.

12. Greiferwebmaschine nach Anspruch 10, dadurch gekennzeichnet, dass das zusätzliche Stützelement (5) als Kettfadenauflageschiene ausgebildet ist, deren stützende Oberkante während dem Fadeneintrag die Kettfäden (7b) berührt.

13. Greiferwebmaschine nach einem der Ansprüche 1 bis 12, dadurch gekennzeichnet, dass das Stützelement (4) und/oder das zusätzliche Stützelement (5) Durchbrüche wie Bohrungen aufweisen, um die Anlagerung von Schmutzpartikeln zu behindern.

## Claims

1. A gripper loom, especially a rapier tape gripper loom with inserter
rapier tapes (9) and gripper heads (3), the said gripper loom exhibiting a shed which comprises warp threads (7a) forming an upper shed and warp threads (7b) forming a lower shed, the said gripper heads (3) being able to move in such a way that on the lower shed they sweep an insertion area (AB) in the form of a strip, the width of the insertion area (AB) being given by the width (B) of the gripper heads (3) and the length of the insertion area being defined by the insertion width (A) of the shed, so that over at least part of the insertion width (A) of the shed it is the warp threads (7b) forming the lower shed which act exclusively as direct support to the gripper heads (3), and during the insertion of the weft yarn at least one bearer member (4) supports the warp threads (7b) along at least part of the insertion width (A), characterized in that the support is effected by the bearer member (4) outside the insertion area (AB).

2. A gripper loom as in Claim 1, characterized in that
during the insertion of weft yarn the bearer member (4) supports the warp threads (7b) in the region of the centre of the weave, and that between this region and the two selvedges (6e) a guide track supports the warp threads (7b) over an area at least within the insertion area (AB).

3. A gripper loom as in one of the Claims 1 or 2, characterized in that
the bearer member (4) is made as warp thread bearer rails, the width of the edge supporting the warp threads (7b) amounting to a fractiom of the width (B) of a gripper head (3).

4. A gripper loom as in one of the Claims 1 or 2, characterized in that
the bearer member (4) exhibits a plane area which supports the warp threads (7b) and the width of which amounts to up to one width (B) of one gripper head (3).

5. A gripper loom as in one of the Claims 1 or 2, characterized in that
the side of the bearer member (4) next the warp threads (7b) is made U-shaped and exhibits two warp thread bearer rails (4b) running in parallel with the direction of weft insertion, which support the warp threads (7b) on both sides outside the insertion area (AB).

6. A gripper loom as in Claim 5, characterized in that
between the two warp thread bearer rails (4b) the bearer member (4) exhibits an area (4a) running in the direction of weft insertion, and that the clearance between the upper edges of the warp thread bearer rails (4b) and the area (4a) amounts to at least 1 mm.

7. A gripper loom as in one of the Claims 1 to 6, characterized in that
the bearer member (4) is fitted adjoining the reed (2) on the side of the sley (1) next the cloth beat-up.

8. A gripper loom as in one of the Claims 1 to 4, characterized in that
the bearer member (4) is arranged fixed to the loom frame (10a) at the side of the sley (1) next the heald eyes (12a).

9. A gripper loom as in one of the Claims 1 to 4, characterized in that
the bearer member (4) is fastened to the sley (1) on the side next the heald eyes (12a).

10. A gripper loom as in one of the Claims 1 to 9, characterized in that
between the insertion area (AB) and the cloth-supporting rail (6d) an additional bearer member (5) is arranged in the direction of weft yarn insertion and fastened to the sley (1).

11. A gripper loom as in Claim 10, characterized in that
the additional bearer member (5) is made as a warp thread bearer rail the supporting upper edge of which during the insertion of weft yarn usually exhibits a clarance of up to 0.5 mm from the warp threads (7b) forming the lower shed.

12. A gripper loom as in Claim 10, characterized in that
the additional bearer member (5) is made as a warp thread bearer rail the supporting upper edge of which during the insertion of weft yarn touches the warp threads (7b).

13. A gripper loom as in one of the Claims 1 to 12, characterized
in that the bearer member (4) and/or additional bearer member (5) exhibit openings such as drilled holes in order to impede the accumulation of particles of dirt.

## Revendications

1. Métier à tisser à pinces, en particulier métier à tisser à pinces à ruban comprenant des rubans d'insertion (9) et des têtes de pinces (3), ledit métier à tisser à pinces comprenant une foule qui comporte des fils de chaîne (7a) formant une foule supérieure et des fils de chaîne (7b) formant une foule inférieure, lesdites têtes de pinces (3) pouvant être déplacées de façon à balayer une surface d'insertion (AB) en forme de bande sur la foule inférieure, la largeur de la surface d'insertion (AB) étant donnée par la largeur (B) des têtes de pinces (3), et la longueur de la surface d'insertion (AB) étant définie par la largeur d'insertion (A) de la foule, seuls les fils de chaîne (7b) formant la foule inférieure servant à supporter directement les têtes de pinces (3) sur au moins une partie de la largeur d'insertion (A), et au moins un élément de support (4) supportant les fils de chaîne (7b) le long d'au moins une partie de la largeur d'insertion (A) lors de l'insertion du fil, caractérisé en ce que l'effet porteur de l'élément de support (4) se produit à l'extérieur de la surface d'insertion (AB).

2. Métier à tisser à pinces selon la revendication 1, caractérisé en ce que, lors de l'insertion du fil, l'élément de support (4) supporte les fils de chaîne (7b) dans la zone du milieu du tissu, et en ce que, entre cette zone et chacune des deux lisières (6e) du tissu, une piste supporte les fils de chaîne (7b) à plat au moins à l'intérieur de la surface d'insertion (AB).

3. Métier à tisser à pinces selon l'une des revendications 1 ou 2, caractérisé en ce que l'élément de support (4) est conçu sous la forme de barres d'appui de fils de chaîne, la largeur du bord supportant les fils de chaîne (7b) correspondant à une fraction de la largeur (B) d'une tête de pince (3).

4. Métier à tisser de pinces selon l'une des revendications 1 ou 2, caractérisé en ce que l'élément de support (4) comporte une surface plane qui supporte les fils de chaîne (7b) et dont la largeur peut être égale à la largeur (B) d'une tête de pince (3).

5. Métier à tisser à pinces selon l'une des revendications 1 ou 2, caractérisé en ce que la face de l'élément de support (4) tournée vers les fils de chaîne (7b) présente la forme d'un U et comporte deux barres (4b) d'appui de fils de chaîne qui sont parallèles à la direction d'insertion de la trame et qui supportent les fils de chaîne (7b) des deux côtés à l'extérieur de la surface d'insertion (AB).

6. Métier à tisser à pinces selon la revendication 5, caractérisé en ce que, entre les deux barres (4b) d'appui des fils de chaîne, l'élément de support (4) comporte une surface (4a) qui s'étend dans la direction d'insertion de la trame, et en ce que la distance entre le bord supérieur des barres (4b) d'appui des fils de chaîne et la surface (4a) est d'au moins 1 mm.

7. Métier à tisser à pinces selon l'une des revendications 1 à 6, caractérisé en ce que l'élément de support (4) est disposé du côté du tassement du tissu, derrière le peigne (2), sur le battant (1).

8. Métier à tisser à pinces selon l'une des revendications 1 à 4, caractérisé en ce que l'élément de support (4) est immobilisé contre le bâti (10a) de la machine sur le côté du battant (1) tourné vers les oeillets (12a) des lisses.

9. Métier à tisser à pinces selon l'une des revendications 1 à 4, caractérisé en ce que l'élément de support (4) est fixé au battant (1) sur le côté tourné vers les oeillets (12a) des lisses.

10. Métier à tisser à pinces selon l'une des revendications 1 à 9, caractérisé en ce que, entre la surface d'insertion (AB) et la barre (6d) d'appui du tissu est disposé, dans la direction d'insertion de la trame, un élément de support supplémentaire (5) qui est fixé au battant (1).

11. Métier à tisser à pinces selon la revendication 10, caractérisé en ce que l'élément de support supplémentaire (5) est conçu sous la forme d'une barre d'appui de fils de chaîne, dont le bord supérieur de support se trouve habituellement, lors de l'insertion du fil, à une distance maximale de 0,5 mm par rapport aux fils de chaîne (7b) formant la foule inférieure.

12. Métier à tisser à pinces selon la revendication 10, caractérisé en ce que l'élément de support supplémentaire (5) est conçu sous la forme d'une barre d'appui de fils de chaîne dont le bord supérieur de support est en contact avec les fils de chaîne (7b) lors de l'insertion du fil.

13. Métier à tisser à pinces selon l'une des revendications 1 à 12, l'élément de support (4) et/ou l'élément de support supplémentaire (5) comporte des découpes telles que des trous pour éviter l'accumulation de particules constituant des d'impuretés.
